# EUROPÄISCHE PATENTSCHRIFT

(11) **EP 0 622 512 B1**
(45) Veröffentlichungstag und Bekanntmachung des Hinweises auf die Patenterteilung: **11.10.2000**
(21) Anmeldenummer: 94106681.3
(22) Anmeldetag: 28.04.1994
(51) Int. Cl.: E05F 1/06

(54) **Türbeschlag**
Door fitting
Ferrure de porte

(30) Priorität: 30.04.1993 DE 4314342
(43) Veröffentlichungstag der Anmeldung: 02.11.1994
(73) Patentinhaber: LIDO Duschabtrennungen Produktions-GmbH, W-63875 Mespelbrunn (DE)
(72) Erfinder: Brendel, Joachim, D-63872 Heimbuchenthal (DE)
(74) Vertreter: Klunker . Schmitt-Nilson . Hirsch

(56) Entgegenhaltungen:
- WO-A-79/00232
- BE-A- 381 787
- CH-A- 531 632
- DE-A- 1 459 136
- DE-A- 2 426 307
- DE-A- 2 641 684
- DE-A- 3 304 458
- DE-C- 95 231
- GB-A- 270 278
- GB-A- 329 743
- US-A- 2 604 654
- US-A- 3 059 270
- US-A- 5 025 531
- FRICK J.P. 'Woldman's Engineering Alloys, 7th Edition' 1991 , ASM INTERNATIONAL , MATERIALS PARK, US * Seite 553, mittlere Spalte, Absatz 9 - Absatz 12 *
- 'Metals Handbook, Vol. 3, ed. 9' 1983 , AM. SOCIETY FOR METALS , OHIO, US * Seite 580, rechte Spalte, Zeile 6 - Seite 581, rechte Spalte, Zeile 22 *
- ROSS R.B. 'Metallic Materials Specification Handbook, ed. 3' 1980 , E. & F.N. SPON , LONDON, GB * Seite 369 * * Seite 579 - Seite 581 *

## Beschreibung

Die vorliegende Erfindung betrifft einen Türbeschlag gemäß dem Oberbegriff des Anspruches 1 und eine Türbeschlaganordnung.

Türbeschläge der genannten Art ermöglichen ein Verschwenken eines Türblattes um eine Schwenkachse, die durch die Anordnung der Türbeschlagteile an einem Türrahmen oder einer sonstigen Halterungseinrichtung bestimmt ist. Soll die Schwenkbewegung des Türblattes mit einer Hubbewegung des Türblattes überlagert werden, so war es bislang notwendig, neben den eigentlichen Türbeschlägen als weitere Einrichtung eine Türhebeeinrichtung vorzusehen. Eine bekannte Türhebeeinrichtung besteht beispielsweise aus zwei Beschlagteilen, die einerseits am Türblatt, andererseits am Türrahmen angeordnet einen starren Hubstab zwischen sich aufnehmen, der infolge einer Schwenkbewegung des Türblattes seine Orientierung im Raum ändert und so ein Anheben des Türblattes bewirkt.

Eine solche separate Türhebeeinrichtung macht einerseits einen erhöhten Installationsaufwand erforderlich, andererseits wird es oftmals als ästhetisch wenig ansprechend empfunden, neben den eigentlichen Türbeschlägen weitere Beschlagteile am Türblatt und am Türrahmen vorzusehen. Darüber hinaus erweist sich die bekannte Türhebeeinrichtung aufgrund der Verwendung einer Hubstange als sehr sperrig und erfordert aufgrund ihres einfachen kinematischen Aufbaus einen nicht unerheblichen zusätzlichen Kraftaufwand beim Verschwenken des Türblattes.

Aus der DE-A 1 459 136 ist ein Türbeschlag gemäß Oberbegriff des Anspruchs 1 für eine Pendeltür bekannt. Das Stützteil ist dabei starr mit dem Türbeschlagsteil verbunden, und zwischen dem Stützteil und dem Halterungsbeschlagteil befindet sich eine Wälzlageranordnung. Die Besonderheit der Anordnung besteht darin, daß - wegen der Ausgestaltung für eine Pendeltür - die Hebeeinrichtung symmetrisch ausgebildet ist, und daß sich im Bereich der Symmetrieebene eine Mulde befindet, in die die Wälzkörperanordnung bei vollständig geöffneter Tür einläuft, damit die Tür im geöffneten Zustand stehenbleiben kann. Die Ruhelage der Tür sowohl im geschlossenen als auch im geöffneten Zustand hängt von der Anbringungshöhe des Türbeschlags ab und läßt sich nach dem Einbau praktisch nicht mehr verändern.

Der Erfindung liegt die Aufgabe zugrunde, einen Schwenktürbeschlag derart mit einer Türhebeeinrichtung zu kombinieren, daß zusätzlicher Installationsaufwand für die Installation der Hebeeinrichtung vermieden wird, die Betätigung der Türhebeeinrichtung einen nur unerheblichen zusätzlichen Kraftaufwand erfordert, ein vorteilhaftes, unauffälliges äußeres Erscheinungsbild der zusammen mit den Türbeschlägen installierten Türhebeeinrichtung ermöglicht wird und eine Höhenverstellung der Tür möglich ist.

Diese Aufgabe wird durch die Merkmale des Anspruchs 1 gelöst.

Der erfindungsgemäße Türbeschlag weist eine Hebeeinrichtung auf, die zwischen dem Türbeschlagteil und dem Halterungsbeschlagteil angeordnet werden kann. Diese Hebeeinrichtung ist mit einem Stützteil versehen, das für eine axiale Verbindung des Türbeschlagteils mit dem Halterungsbeschlagteil sorgt. Hierdurch stellt die Hebeeinrichtung quasi einen integralen Bestandteil des Türbeschlags dar und übernimmt eine Doppelfunktion, nämlich zum einen die Ausbildung einer Schwenkachse und zum anderen das Anheben des Türbeschlagteils gegenüber dem Halterungsbeschlagteil. Um eine ungehinderte Schwenkbewegung des Türbeschlagteils gegenüber dem Halterungsbeschlagteil zu ermöglichen, ist das Stützteil gegenüber dem Türbeschlagteil drehbar.

Zwischen dem Stützteil und dem Halterungsbeschlagteil ist eine Wälzkörperanordnung vorgesehen, deren mindestens einer Wälzkörper sowohl für ein reibungsarmes Verschwenken des Türblattes gegenüber der Halterungseinrichtung sorgt als auch in Verbindung mit der geneigten, zu Schwenkachse konzentrischen Wälzkörperbahn ein kraftschonendes Anheben der Tür beim Verschwenken ermöglicht.

Da das Stützteil aufgrund seiner Funktion als Schwenkachse ein ohnehin zur Realisierung eines funktionsfähigen Türbeschlags erforderliches Bauteil darstellt, ist zur Komplettierung des erfindungsgemäßen Schwenk-/Hebe-Türbeschlag lediglich die zusätzliche Installation der Wälzkörperanordnung notwendig. Damit bleibt der Installationsaufwand insgesamt gesehen sehr gering. Zudem ist durch die kompakte, in den Türbeschlag integrierte Bauweise der Türhebeeinrichtung ein nach außen hin vorteilhaftes Gesamterscheinungsbild ermöglicht.

Zür Höhenverstellung der Tür ist das Türbeschlagteil gegenüber dem Stützteil axial verschiebbar. Gemäß einer vorteilhaften Ausführungsform der Erfindung sind die Teile ineinandergreifend ausgebildet und ist im Türbeschlagteil eine axial auf das Stützteil wirkende Verstelleinrichtung vorgesehen. Hierdurch ist es möglich, das Stützteil gegenüber dem Türbeschlagteil höhenzuverstellen, um die Ausgangshöhe des Türblattes, von der ausgehend die Hubverstellung erfolgen soll, einzustellen. Dies kann sich insbesondere dann als vorteilhaft erweisen, wenn etwa ein ursprünglich unter dem Türblatt angeordneter Bodenbelag von geringer Dicke gegen einen Bodenbelag mit größerer Dicke ausgetauscht werden soll. Die Höhenverstellung erlaubt eine Anpassung der Ausgangstürhöhe an den neuen Bodenbelag, ohne, wie es beim Stand der Technik der Fall ist, die Türhebeeinrichtung entsprechend neu installieren zu müssen. Ein weiterer Vorteil der Höhenverstellbarkeit des Türbeschlagteils liegt darin, daß die Spalthöhe zwischen der Türblattunterkante und einem Untergrund, etwa einem Bodenbelag, eingestellt werden kann. Wird der erfindungsgemäße Türbeschlag etwa bei den Türen einer Duschabtrennung verwendet, so läßt sich mittels der Höhenverstellung des Türbeschlagteils zur möglichst weitgehenden Abdichtung zwischen der Türblattunterkante und einer Duschwanne der Türspalt beliebig gering einstellen oder gar eine Überlappung des unteren Türblattendes mit dem oberen Duschwannenende.

Als besonders vorteilhaft erweist es sich, wenn zur Erzielung einer axialen Verschiebbarkeit des Türbeschlagteils gegenüber dem Halterungsbeschlagteil das Stützteil zumindest mit einem Teilbereich in einer Stützteilaufnahme des Türbeschlagteils axial bewegbar aufgenommen ist. Durch diese "Teilversenkung" des Stützteils im Türsbeschlagteil wird eine besonders kompakte Ausbildung des erfindungsgemäßen Türbeschlags ermöglicht.

Die Verstelleinrichtung zur Erzielung der Höhenverstellbarkeit des Türbeschlagteils gegenüber dem Halterungsbeschlagteil kann zur besonders einfachen Verstellung eine in einer Gewindebohrung des Türbeschlagteils angeordnete Stellschraube aufweisen.

Um den Beginn und das Ende der durch die Türhebeeinrichtung ermöglichten Hubbewegung im Schwenkbogen des Türblattes exakt festlegen zu können, ist das mit Wälzkörperaufnahmemulden der geneigten Walzkörperbahn versehene Stützteil in seiner Winkellage mittels einer Verdrehsicherung gegenüber dem Türbeschlagteil arretierbar. Bei lösbar gestalteter Verdrehsicherung können Anfang und Ende der Hubbewegung im Schwenkbogen des Türblattes geändert werden. Hierdurch ist es möglich, Fehler infolge einer nicht exakt ausgerichteten Installationslage des Türbeschlags durch eine entsprechende Änderung der horizontalen Winkellage des Stützteils gegenüber dem Türbeschlagteil zu korrigieren, um etwa sicherzustellen, daß zur Erzielung einer möglichst guten Türspaltabdichtung, wie sie bei einer Duschabtrennung vorteilhaft ist, der tiefste Absenkpunkt des Türblattes genau in der Schließstellung des Türblattes erhalten wird.

Die Verdrehsicherung kann formschlüssig, etwa durch eine am Stützteil und am Türbeschlagteil vorgesehene ineinander greifende Verzahnung, ausgebildet sein, oder auch kraftschlüssig, etwa durch eine im Türbeschlagteil vorgesehene Klemmschraube zur Klemmung des Stützteils.

Wenn der Stützbund mit einer radialen Anlauffläche versehen ist, die bei in das Türbeschlagteil eingesetztem Stützteil zur Ausbildung einer Wälzkörperaufnahme radial gegenüberliegend einer Gegenanlauffläche im Halterungsbeschlagteil angeordnet ist, ist es möglich, einzelne Wälzkörper, die nicht etwa in einem Käfigverbund miteinander angeordnet sein müssen, im Türbeschlag anzuordnen. Die Wälzkörper können zylindrisch oder kegelförmig aber auch kugelförmig ausgebildet sein, wobei letzteres zu einer weiteren Reibungsverminderung bei einem Verschwenken des erfindungsgemäßen Türbeschlags beiträgt, da durch die kugelförmig ausgebildeten Wälzkörper nicht nur axiale sondern auch radiale Belastungen reibungsmindernd abgefangen werden.

Insbesondere bei der Verwendung des erfindungsgemäßen Türbeschlags bei einer in einer Duschabtrennung angeordneten Tür erweist es sich als vorteilhaft, wenn zwischen dem Türbeschlagteil und dem Halterungsbeschlagteil eine die Hebeeinrichtung, also das Stützteil und die Wälzkörper umgebende Abdichtung vorgesehen ist. Damit kann verhindert werden, daß Feuchtigkeit in die Hebeeinrichtung eintritt, was zu einer Reduzierung der reibungsvermindernden Wirkung der Hebeeinrichtung führen könnte. Zudem erweist sich eine solche Abdichteinrichtung auch aus ästhetischen Gründen als vorteilhaft, da nach außen hin ein in sich geschlossenes Gesamterscheinungsbild erzielt wird.

Die Abdichteinrichtung kann aus einem elastischen Material gebildet sein und im entspannten Zustand eine axiale Erstreckung aufweisen, die größer ist als ein zwischen dem Türbeschlagteil und dem Halterungsbeschlagteil gebildeter axialer Spalt, oder etwa auch aus einem Dichtring gebildet sein, der in eine Ringnut des Türbeschlagteils oder des Halterungsbeschlagteils hineinragend ausgebildet ist. Das Vorsehen eines Dichtrings bietet den speziellen Vorteil, daß dieser einstückig mit dem Türbeschlagteil oder dem Halterungsbeschlagteil ausgebildet sein kann, was zu einer Reduzierung der Gesamtteileanzahl beiträgt.

Ein weiterer Gegenstand der vorliegenden Erfindung ist eine Türbeschlaganordnung gemäß dem Anspruch 19. Diese Türbeschlaganordnung weist mindestens zwei der erfindungsgemäßen Türheber in einem durch die Installation geschaffenen Verbund auf.

Bei diesem Verbund gibt es verschiedene Möglichkeiten, die Türbeschlagteile relativ zu den Halterungsbeschlagteilen anzuordnen. Eine Möglichkeit besteht darin, die Türbeschlagteile je auf den Halterungbeschlagteilen aufliegend anzuordnen. Aufgrund der Höhenverstellbarkeit der Stützteile gegenüber den Halterungsbeschlagteilen läßt sich dabei erreichen, daß beide Türbeschläge etwa gleichmäßig durch die Gewichtskraft des Türblattes beaufschlagt werden. Dies erweist sich insbesondere dann als wichtig, wenn bei einer Glas-Duschabtrennung eine Glastür mit materialbedingt extrem hohem Gewicht vorgesehen wird.

Weiterhin besteht aber auch die Möglichkeit, in einer abweichenden Türbeschlaganordnung die Halterungsbeschlagteile zwischen den Türbeschlagteilen anzuordnen. Dies kann aufgrund von besonderen Installationsbedingungen erforderlich werden. Insbesondere bei dieser Türbeschlaganordnung erweist es sich als vorteilhaft, wenn zumindest die Verstelleinrichtung im Türbeschlagteil des oberen Türbeschlags mit einer Federeinrichtung, etwa einer zwischen der Stellschraube und dem Stützteil wirkenden Schraubenfeder, versehen ist. Mittels der Federeinrichtung ist es nämlich möglich, die im oberen Türbeschlag angeordnete Hebeeinrichtung so unter Vorspannung gegen das unterhalb dieser angeordnete Halterungsbeschlagteil zu drücken, daß eine spielfreie Einstellung des oberen Türbeschlags möglich wird, ohne daß die Gefahr eines Klemmens besteht. Bei dieser Ausführungsform braucht der untere Türbeschlag nicht mit Wälzkörpern versehen zu werden.

Nachfolgend werden der erfindungsgemäße Türbeschlag sowie die erfindungsgemäße Türbeschlaganordnung anhand der Zeichnung näher erläutert. Es zeigen:
- Fig. 1: einen Türbeschlag mit einer Abdichteinrichtung zur Abdichtung eines zwischen den Beschlagteilen gebildeten Spaltes;
Fig. 2A und 2B eine Darstellung des Funktionsprinzips einer beim erfindungsgemäßen Türbeschlag verwendeten Hebeeinrichtung bei geschlossener bzw. geöffneter Tür;
- Fig. 3: den Türbeschlag mit einer Variante der Abdichteinrichtung;
- Fig. 4: den Türbeschlag mit einer weiteren Variante der Abdichteinrichtung;
- Fig. 5: eine Türbeschlaganordnung, bei der die Türbeschlagteile jeweils oberhalb eines Halterungsbeschlagteils angeordnet sind;
- Fig. 6: eine Türbeschlaganordnung, bei der die Halterungsbeschlagteile zwischen den Türbeschlagteilen angeordnet sind.

Fig. 1 zeigt einen Türbeschlag 11 mit einem mit einer Halterungseinrichtung, etwa einer Raumwand 13, verbundenen Halterungsbeschlagteil 15 und einem mit einem Türblatt 17 verbundenen Türbeschlagteil 19. Die Art der Verbindung des Türbeschlagteils 19 und des Halterungsbeschlagteils 15 mit dem Türblatt 17 bzw. der Raumwand 13 ist in Fig. 1 nicht näher dargestellt, wird jedoch anhand der Fig. 5 nachfolgend noch genau erläutert werden.

Zwischen dem Halterungsbeschlagteil 15 und dem Türbeschlagteil 19 ist eine Hebeeinrichtung 20 mit einem Stützteil 21 angeordnet, das mit einem Führungsbereich 25 in eine Stützteilaufnahme 23 des Türbeschlagteils 19 eingebettet ist. Das dem Führungsbereich 25 gegenüberliegende Ende des Stützteils 21 ist als Stützteilzapfen 27 ausgebildet und in eine Zapfenaufnahme 29 des Halterungsbeschlagteil 15 eingesetzt.

Das Stützteil 21 weist einen Stützbund 31 auf, der bei dem hier dargestellten Ausführungsbeispiel im Bereich des Führungsbereichs 25 vorgesehen ist. Der Stützbund 31 stützt sich an zwei gegenüberliegend angeordnete Wälzkörpern 33 ab, die auf dem Halterungsbeschlagteil 15 aufliegen. Zur exakten Führung der Wälzkörper 33 ist im Halterungsbeschlagteil 15 eine Wälzkörperaufnahme 35 für jeden Wälzkörper 33 vorgesehen. Die Wälzkörperaufnahme 35 wird von einer Wälzkörperbahn 37, einer die Wälzkörperbahn 37 innenseitig begrenzenden, am Halterungsbeschlagteil 15 vorgesehenen Anlauffläche 39 und einer äußeren, konzentrisch zur inneren Anlauffläche 39 angeordneten Gegenanlauffläche 41 am Halterungsbeschlagteil 15 gebildet.

Bei dem dargestellten Ausführungsbeispiel ist das Stützteil 21 in dem Türbeschlagteil aufgenommen und stützt sich auf den Wälzkörpern 33 ab.

Die Abbildung in Fig. 1 zeigt den Türbeschlag 11 in einer Schwenkstellung um eine Schwenkachse 43, bei der die Tür geöffnet und das Türblatt 17 angehoben ist, zur besseren Darstellbarkeit ist trotzdem das Türblatt 17 etwa parallel zur Raumwand 13 gezeichnet. In dieser Schwenkstellung sind das 19 mit ihren Längsachsen 45, 47 etwa fluchtend zueinander ausgerichtet und in dieser Schwenkstellung befindet sich das Türbeschlagteil 19 in seiner relativ zum Halterungsbeschlagteil 15 angehobenen Stellung, bei der ein zwischen einer Stützfläche 49 des Stützteils 21 und einer Oberfläche 51 des Halterungsbeschlagteils 15 ausgebildeter Spalt 53 seine größte Spaltweite aufweist. Die Tiefe der Zapfenaufnahme 29 im Halterungsbeschlagteil 15 ist so bemessen, daß in der abgesenkten Stellung des Türbeschlagteils 19 noch ein geringer, in Fig. 2A dargestellter Luftspalt 40 verbleibt, damit die Stützfläche 49 des Stützteils 19 satt auf den Wälzkörpern 33 aufliegt.

Um die Funktion der Hebeeinrichtung 20 anhand der kinematischen Bewegungsabläufe beim Verschwenken des Türbeschlagteils 19 gegenüber dem Halterungsbeschlagteil 15 deutlich zu machen, werden im folgenden Fig. 2A und 2B betrachtet. In diesen Fig. sind zwei Extremrelativstellungen zwischen dem Stützteil 21 und dem Halterungsbeschlagteil 15 dargestellt. Fig. 2A zeigt eine abgesenkte Lage bei geschlossener Tür. Fig. 2B zeigt eine angehobene Lage bei geöffneter Tür. Dabei liegt das Stützteil 21 in beiden Stellungen jeweils mit seiner Stützfläche 49 auf dem zumindest einen Wälzkörper 33, der zwischen dem Stützteil 21 und dem Halterungsbeschlagteil 15 angeordnet ist, auf. In allen Schwenkstellungen der Tür liegt jeder Wälzkörper in einer muldenförmigen Wälzkörperaufnahme 35. Die Stützfläche 49 des Stützkörpers 21 weist in der der geschlossenen Tür entsprechenden Drehstellung den Wälzkörperaufnahmen 35 gegenüberliegende Wälzkörperaufnahmemulden 36 auf. In der in Fig. 2A gezeigten abgesenkten Stellung des Türbeschlagteils 19 befinden sich die Wälzkörper 33 an der tiefsten Stelle der Wälzkörperaufnahmemulde 36. Bei einer Überführung des Türbeschlagteils 19 in seine angehobene Stellung unter Drehung des Türbeschlagteils 19 um die Schwenkachse 43 wälzt sich die Stützfläche 49 des Stützteils 21 auf den Wälzkörpern 33 ab. Die Stützfläche 49 ist mit einer in die Wälzkörperaufnahmemulde 36 übergehenden Wälzkörperbahn versehen. Die Wälzkörperbahn ist in einem mittleren Bereich mit einer gegenüber der Stützfläche 49 geneigten Hebeschräge versehen. Diese Hebeschräge ist von der Wälzkörperaufnahmemulde 36 ausgehend konvergierend zur Stützfläche 49 ausgebildet, so daß beim Abwälzen des Wälzkörpers 33 auf der Hebeschräge automatisch ein Anheben der Stützfläche 49 gegenüber dem Halterungsbeschlagteil 15 erfolgt. Hierdurch wird der zwischen der Stützfläche 49 des Stützteils 21 und der Oberfläche 51 des Halterungsbeschlagteils 15 gebildete Spalt 53 vergrößert.

Um eine hohe Funktionstüchtigkeit und Lebensdauer der Gleitpaarungen von Stützfläche 49 und der Wälzkörperbahn im Zusammenwirken mit den Wälzkörpern 33 zu erhalten, ist eine deren Belastung hinsichtlich Reibarbeit (Aufwand an mechanischer Energie), Verschleißintensität, Masseabtrag der Reibpartner und Rauhigkeit der aufeinander gleitenden Flächen möglichst gut berücksichtigende Materialauswahl von großem Vorteil.

Im Zusammenwirken mit handelsüblichen Wälzlagerwerkstoffen (Stahl) werden folgende Werkstoffe für die Stützfläche 49 und die Wälzkörperbahn besonders bevorzugt:
1.) Fe/Mn/Si-Legierungen
2.) Fe/Mn-Legierungen
3.) Cu/Zn/Si-Legierungen.

Bei den Legierungen 1. und 2. beträgt der Mn-Anteil bevorzugtermaßen etwa 20 %. Für die Legierung 3. wird die Zusammensetzung CuZn17Si4 (17 % Zn, 4 % Si, Rest Cu) besonders bevorzugt.

Die Legierungen 1. und 2. sind den oben angegebenen Belastungen besonders gut gewachsen. Aufgrund ihres Fe-Anteils zeigen sie jedoch in feuchter Umgebung wie der einer Duschkabine, relativ hohe Korrosionserscheinungen, die sich in die Ästhetik beeinträchtigender Weise durch den Austritt rostbrauner Flüssigkeit bemerkbar machen. Ein hoher Si-Anteil verringert diese Erscheinung, beseitigt sie aber nicht. Bei feuchter Umgebung wird daher eine CuZnSi-Legierung, insbesondere der Zusammensetzung CuZn17 Si4 (17 % Zn, 4 % Si, Rest Cu) besonders bevorzugt.

Beim Anheben der Tür gleitet der Stützteilzapfen 27 des Stützteils 21 gegenüber der Zapfenaufnahme 29 nach oben. Hierbei bleibt immer noch ein ausreichender lateraler Kontakt zwischen dem Stützteilzapfen 27 und der Zapfenaufnahme 29 für eine laterale Abstützung, die ein Abkippen des Stützteils 21 gegenüber dem Halterungsbeschlagteil 15 verhindert, erhalten. Somit ist es im Extremfall auch ausreichend, lediglich einen Wälzkörper 33 zwischen dem Halterungsbeschlagteil 15 und dem Stützteil 21 anzuordnen, um die mit der Drehung kombinierte Hebebewegung zu erhalten.

Die Wälzkörperbahn weist zu beiden Enden der Hebeschräge dem Umfang des Wälzkörpers 33 angepaßte Anlageflächen auf. Diese Anlageflächen können kontinuierlich, absatzlos in die Hebeschräge übergehend, ausgebildet sein. Sie können aber auch durch einen Konturabsatz von der Hebeschräge abgesetzt sein, um neben einer definierten Endlage auch eine Rastlage für den Wälzkörper 33 zu ermöglichen, so daß je nach Ausbildung der Anlageflächen ein Selbsthalteeffekt des Türbeschlags 11 in der einen und/oder der anderen Schwenkendlage gegeben ist.

Wie in Fig. 1 weiterhin dargestellt ist, ist zur seitlichen Abdichtung des zwischen der unteren Oberfläche 59 des Türbeschlagteils 19 und der Oberfläche 51 des Halterungsbeschlagteils 15 gebildeten Spaltes 53 eine Abdichteinrichtung, hier in Form eines flexiblen Dichtrings 65, vorgesehen. Der Dichtring 65 weist einen ringförmig ausgebildeten Basisteil 67 auf, mit dem er in einer Ringnut 69 des Türbeschlagteils 19 aufgenommen ist. An den Basisteil 67 schließt axial ein formelastischer Dichtkragen 71 an, der aufgrund seiner Formelastizität in eine ringförmige Nut 73 in der Oberfläche 51 des Halterungsbeschlagteils 15 hineingedrückt wird. Zur Erzielung einer besonders guten Dichtwirkung sind der Dichtkragen 71 und die Dichtnut 73 hinsichtlich ihrer Querschnittskontur aneinander angepaßt.

Bei der in Fig. 2A dargestellten abgesenkten Schwenklage des Türbeschlagteils 19 befindet sich der im Querschnitt teilkreisförmig ausgebildete Dichtkragen 71 in seiner komprimierten Stellung. Bei einem Verschwenken des Türbeschlagteils 19 in eine angehobene Stellung gemäß Fig. 2B folgt der Dichtkragen 71 durch eine stetig fortschreitende Querschnittsöffnung aufgrund seiner Formelastizität der Oberfläche 51, so daß unabhängig von der Schwenkstellung und der Spaltweite stets ein Dichtkontakt zwischen der Oberfläche 59 und dem Dichtkragen 71 gegeben ist.

In den Fig. 3 und 4 sind mögliche Alternativen in der Ausbildung einer den Spalt 53 zwischen der Oberfläche 59 des Türbeschlagteils 19 und der Oberfläche 51 des Halterungsbeschlagteils 15 abdichtenden Dichteinrichtung dargestellt. In Fig. 3 besteht die Dichteinrichtung aus einem hülsenförmig ausgebildeten Dichtring 75, der mit einem unteren Endbereich 77 in einer ringförmigen Aufnahmenut 79 des Halterungsbeschlagteils 15 aufgenommen ist und mit seinem anderen Endbereich 81 in einer Führungsnut 83 des Türbeschlagteils 19 kulissenartig geführt ist. Der Dichtring 75 kann mit seinem oberen Endbereich 81 in der Führungsnut 83 gleiten, wenn sich infolge der Änderung der Schwenkstellung des Türbeschlagteils 19 gegenüber dem Halterungsbeschlagteil 15 die Höhe des Spaltes 53 zwischen den genannten Teile ändert.

Der in Fig. 3 dargestellte Dichtring kann aus einem starren Dichtmaterial, wie etwa formstabilem Kunststoff oder Dichtfilz gebildet sein.

Fig. 4 zeigt eine Variante, bei der ein Dichtring 85 einstückig am Türbeschlagteil 19 ausgebildet ist. Der hülsenförmige Dichtring 85 wird bei einer Schwenkbewegung des Türbeschlagteils 19 gegenüber dem Halterungsbeschlagteil 15 in einer Führungsnut 87 im Halterungsbeschlagteil 15 geführt.

Unabhängig von der Ausbildung der im Spalt 53 zwischen dem Türbeschlagteil 19 und dem Halterungsbeschlagteil 15 wirksamen Dichteinrichtung sind die in Fig. 1, 3 und 4 dargestellten Türbeschläge 11 mit einer Verstelleinrichtung 89 zur Höhenverstellung des Türbeschlagteils 19 gegenüber dem Halterungsbeschlagteil 15 versehen. Die Verstelleinrichtung 89 weist, wie in Fig. 4 dargestellt, eine in eine Gewindebohrung 91 des Türbeschlagteils 19 eingesetzte Stellschraube 93 auf. Mittels eines Eindrehens der Stellschraube 93 in die Gewindebohrung 91 des Türbeschlagteils 19 ist es möglich, das Türbeschlagteil 19 gegenüber dem Stützteil 21 und damit auch dem Halterungsbeschlagteil 15 anzuheben. Hierdurch kann die Ausgangshöhe des Spaltes 53 festgelegt werden, der dann die durch die Schwenkbewegung des Türbeschlagteils 19 gegenüber dem Halterungsbeschlagteil 15 bewirkten Anhebung des Türbeschlagteils 19 überlagerbar ist.

Die Fig. 5 und 6 zeigen Türbeschlaganordnungen 95 und 97 mit je zwei Türbeschlägen 11, die sich hinsichtlich der Einbaulage des je unteren Türbeschlags 11 unterscheiden. Fig. 5 zeigt die Türbeschlaganordnung 95, bei der ein oberer und ein unterer Türbeschlag 11 in je übereinstimmender Einbaulage montiert sind. Dabei befindet sich das Türbeschlagteil 19 je aufliegend auf der Hebeeinrichtung 20 oberhalb des Halterungsbeschlagteils 15. Die Verbindung des Halterungsbeschlagteils 15 mit der Raumwand 13 erfolgt über einen in die Raumwand 13 eingesetzten Gewindebolzen. Dieser ist in eine Gewindebohrung 103 in einen Verbindungsbereich 105 des Halterungsbeschlagteils 15 eingeschraubt.

Die Verbindung des Türbeschlagteils 19 mit dem Türblatt 17 erfolgt mittels einer Schraube 107, die durch ein Durchgangsloch 109 im Türblatt 17 hindurchgeführt in eine Gewindebohrung 111 eines Verbindungsbereichs 113 des Türbeschlagteils 19 eingeschraubt ist.

Bei der in Fig. 5 dargestellten Türbeschlaganordnung 95 werden die Halterungsbeschlagteile 15 von oben durch das anteilig auf die Türbeschlagteile 19 entfallende Türblattgewicht belastet. Mittels der Verstelleinrichtungen 89 ist es möglich, etwaige bestehende Abweichungen zwischen einem Achsabstand d_{H} der Halterungsbeschlagteile 15 und einem Achsabstand d_{T} der Türbeschlagteile 19 auszugleichen, um eine möglichst gleiche Teilbelastung der einzelnen Halterungsbeschlagteile 15 durch das Türblattgewicht zu ermöglichen. Hierdurch wird zum einen eine möglichst leichtgängige Schwenkbewegung ermöglicht, zum anderen ein erhöhter Verschleiß bei einem der beiden Türbeschläge 11 infolge überproportionaler Belastung durch das Türblattgewicht vermieden.

Bei der in Fig. 6 dargestellten Türbeschlaganordnung 97 befinden sich die Türbeschläge 11 in einer spiegelsymmetrischen Anordnung, bei der das Türbeschlagteil 19 des oberen Türbeschlags 11 oberhalb des Halterungsbeschlagteils 15 und das Türbeschlagteil 19 des unteren Türbeschlags 11 unterhalb des Halterungsbeschlagteils 15 angeordnet ist. Eine derartige Türbeschlaganordnung kann sich als vorteilhaft erweisen, wenn aufgrund besonderer Installationsbedingungen eine Türbeschlaganordnung der in Fig. 5 dargestellten Art nicht ohne weiteres möglich ist. Bei der Türbeschlaganordnung 97 wird lediglich der obere Halterungsbeschlagteil 15 durch das Türblattgewicht belastet. Für den oberen Türbeschlag 11 ist eine Hebeeinrichtung nicht erforderlich. Bei dem unteren Türbeschlag 11 können die Wälzkörper 33 daher wegfallen. Der untere Türbeschlag 11 hat im wesentlichen nur Führungsfunktion.

Als Werkstoff für das Stützteil 21 sowie die Oberfläche 51 des Halterungsbeschlagteils 15 eignet sich besonders eine verschleißfeste Metallegierung, etwa mit Cr-,Mo-,Ti-,Fe-Mn-Anteilen, oder eine verschleißfeste Messing-Legierung. Besonders bevorzugt werden die weiter oben bereits angegebenen Materialien Fe/Mn/Si, Fe/Mn und CuZn17Si4.

## Patentansprüche

1. Türbeschlag (11) mit
a) einem mit einem Türblatt (17) verbindbaren Türbeschlagteil (19), das gegenüber einem mit einer Halterungseinrichtung, insbesondere einer Wand (13), verbindbaren Halterungsbeschlagteil (15) um eine Schwenkachse (43) verschwenkbar ist, wobei
b) zwischen dem Türbeschlagteil (19) und dem Halterungsbeschlagteil (15) eine Hebeeinrichtung (20) vorgesehen ist,
c) die Hebeeinrichtung eine Wälzkörpereinrichtung (33) mit mindestens einem Wälzkörper umfaßt,
d) die Wälzkörpereinrichtung eine Wälzkörperbahn aufweist, die zumindests bereichsweise zur Normalebene der Schwenkachse (43) geneigt ist,
e) die Hebeeinrichtung (20) ein Stützteil (21) zur axialen Verbindung des Türbeschlagteils (19) mit dem Halterungsbeschlagteil (15) aufweist,
f) die Wälzkörperanordnung (33) zwischen dem Stützteil (21) und dem Halterungsbeschlagteil (15) angeordnet ist, und
g) von dem Halterungsbeschlagteil (15) und dem Stützteil (21) eines mit einer Wälzkörperaufnahme (35) und das andere mit einer Wälzkörperaufnahmemulde (36) versehen ist, von denen mindestens eine einen Teil der Wälzkörperbahn bildet,
dadurch gekennzeichnet, daß
h) das Türbeschlagteil (19) gegenüber dem Stützteil (21) axial verschiebbar ist.

2. Türbeschlag nach Anspruch 1, dadurch gekennzeichnet, daß die Wälzkörperaufnahmemulde (36) in Stützteil (21) gebildet ist und einen Teil einer Wälzkörperbahn bildet.

3. Türbeschlag nach Anspruch 1 oder 2, dadurch gekennzeichnet, daß die Wälzkörperaufnahme (35) im Halterungsbeschlagteil (15) gebildet ist und einen Teil einer Wälzkörperbahn bildet.

4. Türbeschlag nach einem oder mehreren der Ansprüche 1 bis 3, dadurch gekennzeichnet, daß das Stützteil (21) und das Türbeschlagteil (19) axial verschiebbar in einandergreifend ausgebildet sind und im Türbeschlagteil (19) eine axial auf das Stützteil (21) wirkende Verstelleinrichtung (89) vorgesehen ist.

5. Türbeschlag nach Anspruch 4, dadurch gekennzeichnet, daß das Stützteil (21) zumindest mit einem Teilbereich (Führungsbereich 25) in einer Stützteilaufnahme (23) des Türbeschlagteils (19) axial bewegbar aufnehmbar ist.

6. Türbeschlag nach Anspruch 4 oder 5, dadurch gekennzeichnet, daß die Verstelleinrichtung (89) eine in einer Gewindebohrung (91) im Türbeschlagteil (19) aufnehmbare Stellschraube (93) aufweist.

7. Türbeschlag nach einem oder mehreren der vorangehenden Ansprüche, dadurch gekennzeichnet, daß ein Stützbund (31) des Stützteils (21) mit einer oder mehreren Wälzkörperbahnen versehen ist und zwischen dem Stützteil (21) und dem Türbeschlagteil (19) eine vorzugsweise lösbare Verdrehsicherung vorgesehen ist.

8. Türbeschlag nach Anspruch 7, dadurch gekennzeichnet, daß die Verdrehsicherung formschlüssig wirkend, vorzugsweise durch eine am Stützteil (21) und am Türbeschlagteil (15) vorgesehene, ineinandergreifende Verzahnung ausgebildet ist.

9. Türbeschlag nach Anspruch 7, dadurch gekennzeichnet, daß die Verdrehsicherung kraftschlüssig wirkend, vorzugsweise durch eine im Türbeschlagteil (19) vorgesehene Klemmschraube zur Klemmung des Stützteils (21), ausgebildet ist.

10. Türbeschlag nach einem oder mehreren der Ansprüche 7 bis 9, dadurch gekennzeichnet, daß das Halterungsbeschlagteil (15) mit einer radialen Anlauffläche (39) versehen ist, die bei in das Türbeschlagteil (19) eingesetztem Stützteil (21) zur Ausbildung der Wälzkörperaufnahme (35) radial gegenüberliegend einer Gegenanlauffläche (41) im Halterungsbeschlagteil (15) angeordnet ist.

11. Türbeschlag nach einem oder mehreren der vorangehenden Ansprüche, dadurch gekennzeichnet, daß der oder die Wälzkörper (33) zylindrisch oder kegelförmig ausgebildet ist bzw. sind.

12. Türbeschlag nach einem oder mehreren der vorangehenden Ansprüche, dadurch gekennzeichnet, daß der oder die Wälzkörper (33) kugelförmig ausgebildet ist bzw. sind.

13. Türbeschlag nach einem oder mehreren der vorangehenden Ansprüche, dadurch gekennzeichnet, daß zwischen dem Türbeschlagteil (19) und dem Halterungsbeschlagteil (15) eine die Hebeeinrichtung (20) umgebende Abdichteinrichtung (65, 75, 85) vorgesehen ist.

14. Türbeschlag nach Anspruch 13, dadurch gekennzeichnet, daß die Abdichteinrichtung aus einem elastischen Material gebildet ist und in entspanntem Zustand eine axiale Erstreckung aufweist, die größer ist als ein zwischen dem Türbeschlagteil (19) und dem Halterungsbeschlagteil (15) gebildeter axialer Spalt.

15. Türbeschlag nach Anspruch 14, dadurch gekennzeichnet, daß die Abdichteinrichtung aus einem Dichtring (65) gebildet ist, der in einer Ringnut (69) des Türbeschlagteils (19) oder des Halterungsbeschlagteils (15) aufgenommen ist.

16. Türbeschlag nach Anspruch 15, dadurch gekennzeichnet, daß der Dichtring (85) einstückig mit dem Türbeschlagteil (19) oder dem Halterungsbeschlagteil (15) ausgebildet ist.

17. Türbeschlag nach mindestens einem der vorausgehenden Ansprüche, dadurch gekennzeichnet, daß die Wälzkörperbahnen mit einem Material aufgebaut sind, das aus der Gruppe der Fe/Mn/Si-Legierungen, der Fe/Mn-Legierungen und der CuZnSi-Legierungen ausgewählt ist.

18. Türbeschlag nach Anspruch 17, dadurch gekennzeichnet, daß im Fall der Verwendung einer Mn-haltigen Legierung ein Mn-Anteil von etwa 20 % und im Fall der Verwendung einer Cu-haltigen Legierung CuZn17Si4 verwendet wird.

19. Türbeschlaganordnung, gekennzeichnet durch mindestens zwei auf einer gemeinsamen Schwenkachse (43) angeordnete Türbeschläge (11) nach einem oder mehreren der Ansprüche 1 bis 18.

20. Türbeschlaganordnung nach Anspruch 19, dadurch gekennzeichnet, daß zwei Türbeschläge (11) vorgesehen sind, wobei die Türbeschlagteile (19) jeweils oberhalb der Halterungsbeschlagteile (15) angeordnet sind.

21. Türbeschlaganordnung nach Anspruch 19, dadurch gekennzeichnet, daß zwei Türbeschläge (11) vorgesehen sind, wobei die Halterungsbeschlagteile (15) zwischen den Türbeschlagteilen (19) angeordnet sind.

22. Türbeschlaganordnung nach Anspruch 21, dadurch gekennzeichnet, daß die Verstelleinrichtung (89) im Halterungsbeschlagteil (15) des oberen Türbeschlags (11) mit einer Federeinrichtung, vorzugsweise einer zwischen der Stellschraube (93) und dem Stützteil (21) wirkenden Schraubenfeder, versehen ist.

## Claims

1. A door fitting (11) comprising
a) a door fitting member (19) adapted to be connected to a door leaf (17) and pivotable about a pivot axis (43) with respect to a mounting fitting member (15) adapted to be connected to a mounting means, in particular a wall (13),
b) a lifting means (20) being provided between door fitting member (19) and mounting fitting member (15),
c) said lifting means including a rolling body means (33) having at least one rolling body,
d) said rolling body means having a rolling body path that is inclined at least in a portion with respect to the normal plane of the pivot axis (43),
e) said lifting means (20) having a supporting member (21) for axial connection of the door fitting member (19) to the mounting fitting member (15),
f) the rolling body arrangement (33) being disposed between supporting member (21) and mounting fitting member (15), and
g) of said mounting fitting member (15) and said supporting member (21), one thereof being provided with a rolling body receiving means (35) and the other one thereof being provided with a rolling body receiving trough (36), with at least one thereof constituting a part of the rolling body path,
characterized in
h) that said door fitting member (19) is axially displaceable with respect to said supporting member (21).

2. The door fitting of claim 1,
characterized in that said rolling body receiving trough (36) is formed in said supporting member (21) and constitutes a part of a rolling body path.

3. The door fitting of claim 1 or 2,
characterized in that said rolling body receiving means (35) is formed in said mounting fitting member (15) and constitutes a part of a rolling body path.

4. The door fitting of one or several ones of claims 1 to 3,
characterized in that the supporting member (21) and the door fitting member (19) are designed to be axially displaceable in interengaging manner and that the door fitting member (19) is provided with an adjusting means (89) acting axially on the supporting member (21).

5. The door fitting of claim 4,
characterized in that the supporting member (21), at least in a portion (guiding portion 25), is adapted to be received in axially movable manner in a supporting member receiving means (23) of said door fitting member (19).

6. The door fitting of claim 4 or 5,
characterized in that the adjusting means (89) comprises an adjusting screw (93) adapted to be received in a threaded bore (91) in door fitting member (19).

7. The door fitting of one or several ones of the preceding claims,
characterized in that a supporting collar (31) of said supporting member (21) is provided with one or more rolling body paths, and that a preferably releasable anti-rotation means is provided between supporting member (21) and door fitting member (19).

8. The door fitting of claim 7,
characterized in that said anti-rotation means acts in positive manner and preferably is constituted by interengaging teeth formed on said supporting member (21) and said door fitting member (15).

9. The door fitting of claim 7,
characterized in that said anti-rotation means acts in frictional manner and preferably is constituted by a clamping screw provided in said door fitting member (19) for clamping said supporting member (21).

10. The door fitting of one or several ones of claims 7 to 10,
characterized in that said mounting fitting member (15) is provided with a radial stopping face (39) which, when the supporting member (21) is inserted in the door fitting member (19) so as to define the rolling body receiving means (35), is arranged radially opposite a counter stopping face (41) in said mounting fitting member (15).

11. The door fitting of one or several ones of the preceding claims,
characterized in that the rolling body or bodies (33) is/are of cylindrical or conical configuration.

12. The door fitting of one or several ones of the preceding claims,
characterized in that the rolling body or bodies (33) is/are of spherical configuration.

13. The door fitting of one or several ones of the preceding claims,
characterized in that a sealing means (65, 76, 85) surrounding the lifting means (20) is provided between said door fitting member (19) and said mounting fitting member (15).

14. The door fitting of claim 13,
characterized in that said sealing means is formed of an elastic material and, in the relaxed state, has an axial extension that is larger than a gap formed between said door fitting member (19) and said mounting fitting member (15).

15. The door fitting of claim 14,
characterized in that said sealing means is formed of a sealing ring (65) received in an annular groove (69) of said door fitting member (19) or said mounting fitting member (15).

16. The door fitting of claim 15,
characterized in that said sealing ring (85) is formed integrally with said door fitting member (19) or said mounting fitting member (15).

17. The door fitting of at least one of the preceding claims,
characterized in that said rolling body paths are composed with a material selected from the groups of Fe/Mn/Si alloys, Fe/Mn alloys and CuZnSi alloys.

18. The door fitting of claim 17,
characterized in that, in case of use of an alloy containing Mn, an Mn amount of approx. 20 per cent is used and, in case of use of an alloy containing Cu, CuZn17Si4 is used.

19. A door fitting arrangement,
characterized by at least two door fittings (11) according to one or several ones of claims 1 to 8, which are arranged on a common pivot axis (43).

20. The door fitting arrangement of claim 19,
characterized in that two door fittings (11) are provided, with the door fitting members (19) being each arranged above the mounting fitting members (15).

21. The door fitting arrangement of claim 19,
characterized in that two door fittings (11) are provided, with the mounting fitting members (15) being arranged between the door fitting members (19).

22. The door fitting arrangement of claim 21,
characterized in that the adjusting means (89) in the mounting fitting member (15) of the upper door fitting (11) is provided with a spring means, preferably a coil spring acting between the adjustment screw (93) and the supporting member (21).

## Revendications

1. Ferrure de porte (11) comportant :
a) une partie de ferrure de porte (19) qui peut être reliée à un panneau de porte (17) et qui peut pivoter, autour d'un axe de pivotement (43), par rapport à une partie de ferrure de support (15), laquelle peut être reliée à un dispositif de support, notamment à une paroi (17), dans laquelle
b) entre la partie de ferrure de porte (19) et la partie de ferrure de support (15), il est prévu un dispositif de levage (20),
c) le dispositif de levage (20) comprend un dispositif à corps de roulement (33) avec au moins un corps de roulement,
d) le dispositif à corps de roulement présente une voie de corps de roulement qui est inclinée au moins par endroits par rapport au plan normal de l'axe de pivotement (43),
e) le dispositif de levage (20) comporte un élément d'appui (21) pour la liaison axiale de la partie de ferrure de porte (19) avec la partie de ferrure de support (15),
f) le dispositif à corps de roulement (33) est disposé entre l'élément d'appui (21) et la partie de ferrure de support (15), et
g) de la partie de ferrure de support (15) et de l'élément d'appui (21), l'un est pourvu d'un logement de corps de roulement (35) et l'autre, d'un renfoncement de réception de corps de roulement (36), dont l'un au moins forme une partie de la voie de corps de roulement,
caractérisée en ce que :
h) la partie de ferrure de porte (19) peut coulisser axialement par rapport a l'élément d'appui (21).

2. Ferrure de porte selon la revendication 1, caractérisée en ce que le renfoncement de réception de corps de roulement (36) est formé dans l'élément d'appui (21) et forme une partie d'une voie de corps de roulement.

3. Ferrure de porte selon la revendication 1 ou 2, caractérisée en ce que te logement de corps de roulement (35) est formé dans la partie de ferrure de support (15) et forme une partie d'une voie de corps de roulement.

4. Ferrure de porte selon une ou plusieurs des revendications 1 à 3, caractérisée en ce que l'élément d'appui (21) et la partie de ferrure de porte (19) sont réalisés de manière à pouvoir coulisser axialement en s'engageant l'un dans l'autre et en ce qu'il est prévu dans la partie de ferrure de porte (19) un dispositif de réglage (89) qui agit axialement sur l'élément d'appui (21).

5. Ferrure de porte selon la revendication 4, caractérisée en ce que l'élément d'appui (21) peut être reçu, au moins par une zone partielle (zone de guidage 25), de manière à pouvoir se déplacer axialement dans un logement d'élément d'appui (23) de la partie de ferrure de porte (19).

6. Ferrure de porte selon la revendication 4 ou 5, caractérisée en ce que le dispositif de réglage (89) présente une vis de réglage (93) qui peut être reçue dans un trou taraudé (91) dans la partie de ferrure de porte (19).

7. Ferrure de porte selon une ou plusieurs des revendications précédentes, caractérisée en ce qu'un épaulement d'appui (31) de l'élément d'appui (21) est pourvu d'une ou de plusieurs voie(s) de corps de roulement et en ce qu'un blocage en rotation, de préférence non permanent, est prévu entre l'élément d'appui (21) et la partie de ferrure de porte (19).

8. Ferrure de porte selon la revendication 7, caractérisée en ce que le blocage en rotation est conçu de manière à agir par complémentarité de forme, de préférence par des dentures s'engageant l'une dans l'autre, prévues sur l'élément d'appui (21) et sur la partie de ferrure de porte (15).

9. Ferrure de porte selon la revendication 7, caractérisée en ce que le blocage en rotation agit à force, de préférence par une vis de serrage prévue dans la partie de ferrure de porte (19), pour le serrage de l'élément d'appui (21).

10. Ferrure de porte selon une ou plusieurs des revendications 7 à 9, caractérisée en ce que la partie de ferrure de support (15) est pourvue d'une surface d'arrêt (39) radiale, qui, lorsque l'élément d'appui (21) est inséré dans la partie de ferrure de porte (19), est disposé dans la partie de ferrure de support (15), à l'opposé radialement d'une contre-surface d'arrêt (41), pour former le logement de corps de roulement (35).

11. Ferrure de porte selon une ou plusieurs des revendications précédentes, caractérisée en ce que le ou les corps de roulement (33) est ou sont cylindrique(s) ou conique(s).

12. Ferrure de porte selon une ou plusieurs des revendications précédentes, caractérisée en ce que le ou les corps de roulement (33) est ou sont sphérique(s).

13. Ferrure de porte selon une ou plusieurs des revendications précédentes, caractérisée en ce qu'il est prévu un dispositif d'étanchéité (65, 75, 85) qui entoure le dispositif de levage (20) entre la partie de ferrure de porte (19) et la partie de ferrure de support (15).

14. Ferrure de porte selon la revendication 13, caractérisée en ce que le dispositif d'étanchéité est fait d'une matière élastique et présente, à l'état détendu, une étendue axiale qui est supérieure à une fente axiale formée entre la partie de ferrure de porte (19) et la partie de ferrure de support (15).

15. Ferrure de porte selon la revendication 14, caractérisée en ce que le dispositif d'étanchéité est constitué d'une bague d'étanchéité (65) qui est logée dans une rainure annulaire (69) de la partie de ferrure de porte (19) ou de la partie de ferrure de support (15).

16. Ferrure de porte selon la revendication 15, caractérisée en ce que la bague d'étanchéité (85) est réalisée d'un seul tenant avec la partie de ferrure de porte (19) ou la partie de ferrure de support (15).

17. Ferrure de porte selon l'une au moins des revendications précédentes, caractérisée en ce que les voies de corps de roulement sont constituées d'une matière qui est sélectionnée dans le groupe des alliages Fe/Mn/Si, des alliages Fe/Mn et des alliages CuZnSi.

18. Ferrure de porte selon la revendication 17, caractérisée en ce que dans le cas où l'on utilise un alliage contenant du Mn, la proportion de Mn est d'environ 20 % et dans le cas où l'on utilise un alliage contenant du Cu, on utilise CuZn17Si4.

19. Agencement de ferrures de porte, caractérisé par au moins deux ferrures de porte (11) disposées sur un axe de pivotement (33) commun selon une ou plusieurs des revendications 1 à 18.

20. Agencement de ferrures de porte selon la revendication 19, caractérisé en ce que sont prévues deux ferrures de porte (11), les parties de ferrure de porte (19) étant disposées chacune au-dessus des parties de ferrure de support (15).

21. Agencement de ferrures de porte selon la revendication 19, caractérisé en ce que sont prévues deux ferrures de porte (11), les parties de ferrure de support (15) étant disposées entre les parties de ferrure de porte (19).

22. Agencement de ferrures de porte selon la revendication 21, caractérisé en ce que le dispositif de réglage (89) dans la partie de ferrure de support (15) de la ferrure de porte supérieure (11) est pourvu d'un dispositif à ressort, de préférence d'un ressort hélicoïdal agissant entre la vis de réglage (93) et l'élément d'appui (21).
